# FASCICULE DE BREVET EUROPEEN

(11) **EP 0 348 262 B1**
(45) Date de publication et mention de la délivrance du brevet: **29.04.1992**
(21) Numéro de dépôt: 89401594.0
(22) Date de dépôt: 08.06.1989
(51) Int. Cl.: B02C 4/02, B02C 19/16

(54) **Procédé de broyage fin de minéraux et broyeur à cylindres perfectionné pour la mise en oeuvre de ce procédé**
Verfahren zur Feinzerkleinerung von Mahlgut und verbesserte Walzenmühle zur Durchführung dieses Verfahrens
Process for comminuting minerals and roller mill for applying this process

(30) Priorité: 24.06.1988 FR 8808519
(43) Date de publication de la demande: 27.12.1989
(73) Titulaire: F C B, 93107 Montreuil Cédex (FR)
(72) Inventeur: Chielens, Alain, F-59420 Mouvaux (FR)
(74) Mandataire: Fontanié, Etienne

(56) Documents cités:
- FR-A- 2 569 996
- GB-A- 688 165
- US-A- 1 396 711

## Description

La présente invention a pour objet un procédé de broyage fin de minéraux consistant à soumettre une couche du produit à broyer à une compression entre deux cylindres à axes parallèles, tournant en sens inverses et poussés élastiquement l'un vers l'autre. Dans ce mode de fonctionnement du broyeur à cylindres, dit à alimentation forcée, on règle l'écartement des cylindres à une valeur faible et on alimente le broyeur avec un débit égal à plusieurs fois le débit théorique correspondant à cet écartement. La matière ainsi forcée entre les cylindres provoque leur déplacement au prix d'une surcharge de la pression des ressorts d'autant plus grande que le débit de matière est plus important. Il y a alors compactage et autobroyage au sein de la couche de matière et production d'un grand pourcentage de particules nettement plus fines que celles qui seraient obtenues par un broyage grain par grain avec le même écartement des cylindres.

Les pressions élevées auxquelles est soumise la matière entre les cylindres risquent de provoquer la formation d'agglomérats et, pour éviter ce phénomène, on a proposé de mélanger aux matières à broyer des produits anti-agglomérants ou de donner aux cylindres des vitesses périphériques différentes. Ces solutions sont onéreuses, la première parce qu'elle conduit à une consommation relativement importante de produits coûteux, la seconde parce qu'elle entraine une usure rapide des cylindres.

La présente invention apporte une autre solution à ce problème. Elle consiste à soumettre la matière broyée à des vibrations à basse ou moyenne fréquence à sa sortie des cylindres, dans une zone située aussi près que possible du plan fictif contenant les axes des cylindres. La fréquence de vibration sera comprise entre 1 Hz et 1000 Hz. Ces vibrations pourront être appliquées à la matière broyée au moyen d'un transducteur constitué, par exemple, par une barre à section triangulaire, pleine ou évidée et dans ce dernier cas à contours fermés ou non, placée entre les cylindres avec une de ses arêtes située le plus près possible du plan fictif contenant les axes des cylindres et soumise à des vibrations longitudinales et/ou transversales par des moyens connus. En variante, les vibrations pourront être appliquées au moyen d'un rouleau de petit diamètre, à axe parallèle aux axes des cylindres, et placé entre les cylindres au-dessous du plan des axes des cylindres. Un espace suffisant sera ménagé entre le transducteur et au moins un des cylindres pour permettre l'évacuation des produits broyés.

La description qui suit se réfère au dessin l'accompagnant qui montre, à titre d'exemple non-limitatif, un mode de réalisation de l'invention et dont l'unique figure est une représentation schématique, en coupe, d'un broyeur à cylindres conçu pour la mise en oeuvre de l'invention.

Ce broyeur est constitué essentiellement par deux cylindres identiques 10 et 12, à axes horizontaux et parallèles, poussés élastiquement l'un vers l'autre par des ressorts ou au moyen d'un système hydro-pneumatique. Les deux cylindres sont entrainés en rotation à la même vitesse et en sens inverses, comme indiqué par les flèches.

Entre les cylindres et au-dessous du plan X-X contenant les axes des cylindres est placée une barre 14 à section triangulaire disposée avec l'une de ses arêtes vers le haut et symétriquement par rapport au plan de symétrie des cylindres. Cette barre est supportée à ses extrémités par des moyens élastiques ou des glissières et est reliée à un générateur de vibrations 16, électromagnétique , à balourd ou de tout autre type, qui permet de la faire vibrer longitudinalement et/ou transversalement. Des moyens de réglage, non représentés, sont prévus pour ajuster la position de la barre par rapport aux cylindres, notamment pour compenser l'usure, et maintenir un jeu prédéterminé entre la barre et les cylindres. Par ailleurs, un dispositif d'effacement instantané de la barre, qui peut être un dispositif connu à ressorts, à contrepoids, hydraulique ou autre, est prévu pour permettre le passage d'élements imbroyables.

Les paliers de l'un des cylindres sont fixes et les paliers de l'autre cylindre sont montés sur des glissières ou des bras pivotants pour lui permettre de se rapprocher et s'écarter du premier cylindre. Au repos, les paliers mobiles sont maintenus en butée par les moyens de poussée élastique de façon à maintenir un écartement minimal entre les cylindres. En marche, les matières à broyer sont mises en charge au-dessus des cylindres dans une goulotte d'alimentation 18, et le débit d'alimentation est nettement supérieur au débit correspondant à l'écartement minimal, fixé par les butées, de sorte que les cylindres sont maintenus à un écartement supérieur par la couche de matières qui se forme entre eux. Au sein de cette couche, le broyage est réalisé non seulement par écrasement, sous l'action de la pression exercée par les cylindres, mais aussi par attrition entre les particules, de sorte qu'il se forme une forte proportion de fines particules.

Les vibrations appliquées par la barre 14 à la couche des matières broyées provoquent la destruction d'éventuels agglomérats dans le produit broyé. La fréquence des vibrations est choisie en fonction de la nature des matières à broyer et sera comprise entre 1 et 1000 Hertz. Les matières broyées sont évacuées à travers les fentes ménagées entre les cylindres et la barre, de part et d'autre de celle-ci.

En variante, la barre pourrait être disposée asymétriquement très près de l'un des cylindres, les matières broyées étant alors évacuées à travers la fente ménagée entre la barre et l'autre cylindre. La barre pourrait éventuellement être remplacée par un rouleau de petit diamètre placé asymétriquement près de l'un des cylindres avec son axe parallèle à ceux des cylindres.

Le dispositif de mise en vibration de la barre pourra être muni de moyens de réglage permettant de maintenir l'amplitude des vibrations à une valeur suffisante pour créer l'énergie nécessaire à l'obtention du résultat recherché : absence d'agglomérats dans le produit sortant du broyeur. En particulier, si ce dispositif est constitué par un vibreur électromagnétique, la fréquence pourra être asservie à l'amplitude de façon à maintenir le niveau d'amplitude quelle que soit la masse ajoutée de particules broyées supportée instantanément par la barre.

## Revendications

1. Procédé de broyage fin de minéraux consistant à soumettre une couche de la matière à broyer à une compression entre deux cylindres à axes parallèles (10,12), tournant en sens inverses et poussés élastiquement l'un vers l'autre, caractérisé en ce que l'on soumet la matière broyée, à sa sortie des cylindres (10,12), à des vibrations dont la fréquence est comprise entre 1 et 1000 Hertz et telle que le produit broyé ne contienne pratiquement pas d'agglomérats, ces vibrations étant appliquées au moyen d'un transducteur (14) allongé, disposé longitudinalement entre les cylindres (10,12) et sous le plan (X - X) contenant les axes desdits cylindres, et en ce que ledit transducteur (14) est maintenu à l'écart d'au moins un des cylindres (10,12) pour permettre l'évacuation des matières broyées.

2. Broyeur pour la mise en oeuvre du procédé selon la revendication 1 caractérisé en ce que ledit transducteur est constitué par une barre (14) à section triangulaire pleine ou évidée placée entre les cylindres (10, 12) de façon à former avec au moins l'un des cylindres un passage pour l'évacuation des matières broyées.

3. Broyeur pour la mise en oeuvre du procédé selon la revendication 1, caractérisé en ce que ledit transducteur est constitué par un rouleau de petit diamètre disposé parallèlement aux axes desdits cylindres de façon à former avec l'un des cylindres un passage pour l'évacuation des matières broyées.

4. Broyeur selon la revendication 2 ou 3, caractérisé en ce que ledit transducteur est muni d'un dispositif de réglage automatique de l'amplitude de la vibration.

5. Broyeur selon la revendication 2, 3 ou 4, caractérisé en ce que ledit transducteur est supporté par un dispositif d'effacement instantané permettant le passage d'éléments imbroyables.

## Claims

1. Process for comminuting minerals consisting in subjecting a layer of the material to be ground to a compressive stress between two parallel-axis rolls (10, 12) rotating in opposite directions and flexibly thrusted against each other, characterized in that the ground material flowing out from between the rolls (10, 12) is subjected to vibrations the frequency of which ranges between 1 and 1 000 Hertz and is such that the ground product contains practically no agglomerates, the said vibrations being applied by means of an elongated transducer (14) arranged lengthwise between the rolls (10, 12) and under the (X - X) plane containing the axes of the said rolls, and in that the said transducer (14) is kept off at least one of the rolls (10, 12) to allow the ground materials to flow out.

2. Grinding mill for implementing the process according to claim 1 characterized in that the said transducer consists of a solid or hollowed triangular cross-section bar (14) arranged between the rolls (10, 14) so as to form a way out for the ground material flow with at least one of the rolls.

3. Grinding mill for implementing the process according to claim 1, characterized in that the said transducer consists of a small-diameter roll arranged parallel to the axes of the said rolls so as to form a way out for the ground material flow with one of the rolls.

4. Grinding mill according to claim 2 or 3, characterized in that the said transducer is provided with an automatic vibration amplitude control device.

5. Grinding mill according to claim 2, 3 or 4, characterized in that the said transducer is supported by an instantaneous drawing back device allowing uncrushable elements to flow out.

## Patentansprüche

1. Verfahren zur Feinzerkleinerung von Mahlgut bei dem eine Mahlgutschicht zwischen zwei Walzen mit paralleler Achse (10,12), die sich in umgekehrter Richtung drehen und elastisch gegeneinander gedrückt werden, komprimiert wird, dadurch gekennzeichnet, daß das gemahlte Gut am Austritt aus den Walzen (10, 12) Schwingungen ausgesetzt wird, deren Frequenz zwischen 1 und 1000 Hertz liegt und die so gewählt wird, daß das gemahlte Gut praktisch keine Agglomerate mehr enthält, wobei diese Schwingungen durch einen länglichen Schwinger (14) beaufschlagt werden, der in Längsrichtung zwischen den Walzen (10, 12) und unter der Ebene (X - X), welche die Achsen besagter Walzen enthält, angeordnet ist, und daß besagter Schwinger (14) von mindestens einer der Walzen (10, 12) entfernt gehalten wird, um die Abfuhr des gemahlten Gutes zu erlauben.

2. Mühle zur Durchführung des Verfahrens gemäß Anspruch 1, dadurch gekennzeichnet, daß besagter Schwinger von einer vollen oder hohlen Stange (14) mit dreieckigem Querschnitt gebildet wird, die derart zwischen den Walzen (10, 12) angeordnet ist, daß sie mit mindestens einer der Walzen einen Durchgang zum Auslaß des gemahlten Gutes bildet.

3. Mühle zur Durchführung des Verfahrens gemäß Anspruch 1, dadurch gekennzeichnet, daß besagter Schwinger von einer Rolle kleinen Durchmessers gebildet wird, die parallel zu den Achsen besagter Walzen angeordnet ist, um mit einer dieser Walzen einen Durchgang zum Auslaß des gemahlten Gutes zu bilden.

4. Mühle gemäß Anspruch 2 oder 3, dadurch gekennzeichnet, daß besagter Schwinger mit einer Vorrichtung zur automatischen Einstellung der Schwingungsamplitude ausgerüstet ist.

5. Mühle gemäß Anspruch 2, 3 oder 4, dadurch gekennzeichnet, daß besagter Schwinger zwecks Durchlaß von nicht mahlbaren Körpern auf einer Schnellabsenkvorrichtung angeordnet ist.
